# EUROPÄISCHE PATENTSCHRIFT

(11) **EP 3 529 082 B1**
(45) Veröffentlichungstag und Bekanntmachung des Hinweises auf die Patenterteilung: **15.07.2020**
(21) Anmeldenummer: 17793603.6
(22) Anmeldetag: 18.10.2017
(51) Int. Cl.: B41J 2/185, B41J 2/175

(54) **VERFAHREN ZUM BETREIBEN EINER DRUCKVORRICHTUNG UND DRUCKVORRICHTUNG**
METHOD FOR OPERATING A PRINTING DEVICE AND PRINTING DEVICE
PROCÉDÉ PERMETTANT DE FAIRE FONCTIONNER UN DISPOSITIF D'IMPRESSION ET DISPOSITIF D'IMPRESSION

(30) Priorität: 21.10.2016 DE 102016012574
(43) Veröffentlichungstag der Anmeldung: 28.08.2019
(73) Patentinhaber: Merck Patent GmbH, 64293 Darmstadt (DE)
(72) Erfinder: GARCIA DIEZ, Leticia, 64287 Darmstadt (DE); BOEHM, Edgar, 64347 Griesheim (DE); HILARIUS, Volker, 64823 Gross-Umstadt (DE)
(86) Internationale Anmeldenummer: PCT/EP2017/076553
(87) Internationale Veröffentlichungsnummer: WO 2018/073281

(56) Entgegenhaltungen:
- DE-A1-102014 017 223

## Beschreibung

Die vorliegende Erfindung betrifft ein Verfahren zum Betreiben einer Druckvorrichtung, wobei ein für einen Druckvorgang vorgesehenes Fluid aus einem Fluidvorratsbehälter über eine Zuführungsleitung einem Druckkopf zugeführt wird, um von dem Druckkopf auf eine Oberfläche aufgebracht werden zu können.

In den letzten Jahren sind verschiedene organische Halbleitermaterialien entwickelt worden, die sich beispielsweise für die Herstellung von organischen Halbleiter-Bauteilen und insbesondere für die Herstellung von organischen Leuchtdioden und entsprechenden Displays eignen. Für die Verarbeitung der organischen Halbleitermaterialien eignen sich unter anderem verschiedene Drucktechnologien, mit denen die in einem geeigneten Lösungsmittel gelösten organischen Halbleitermaterialien auf eine vorgegebene Oberfläche aufgebracht werden können. Auf diese Weise können beispielsweise großflächige Displays, die aus einer sehr großen Anzahl von unabhängig voneinander ansteuerbaren organischen Leuchtdioden (OLED) aus organischen Halbleitermaterialien zusammengesetzt sind, mit aus der Praxis bekannten Tintenstrahl-Druckvorrichtungen gedruckt werden.

Die derzeit bekannten Drucktechnologien ermöglichen eine rasche und vom Verfahrensablauf her einfache Herstellung von Bauteilen und insbesondere von Displays aus organischen Halbleitermaterialien. Es hat sich allerdings gezeigt, dass für die Produktqualität der Bauteile und Displays eine nahezu unvermeidbare Verunreinigung der gelösten organischen Halbleitermaterialien mit Partikeln sowie gelösten Gasen von besonderer Bedeutung ist. Trotz großer Anstrengungen bei der Herstellung und dem Abfüllen von organischen Halbleitermaterialien können Verunreinigungen mit Fremdpartikeln kaum vermieden werden. Die in dem Lösungsmittel gelösten organischen Halbleitermaterialien weisen zudem eine hohe Empfindlichkeit gegenüber der Umgebungsluft und auch gegenüber Feuchtigkeit auf, so dass die organischen Halbleitermaterialien bereits nach einem kurzzeitigen Kontakt mit der Umgebungsluft eine produktgefährdende Menge von Gasen oder Feuchtigkeit aufnehmen können.

Um die für eine Weiterverarbeitung der organischen Halbleitermaterialien erforderliche Reinheit zu erreichen werden die in einem geeigneten organischen Lösungsmittel gelösten Halbleitermaterialien üblicherweise in einem mehrstufigen Reinigungsprozess gereinigt, filtriert und entgast. Das gereinigte Fluid aus dem gelösten organischen Halbleitermaterial wird anschließend in Transportbehälter abgefüllt und von dem Herstellungsort der organischen Halbleitermaterialien zu einem Produktionsort für die jeweiligen Bauteile oder Displays gebracht, für deren Herstellung das organische Halbleitermaterial benötigt wird. Auch die Transportbehälter werden dabei vor dem Befüllen mit dem organischen Halbleitermaterial gereinigt, um die Verunreinigung des in den Transportbehältern abgefüllten und transportierten Fluids so gering wie möglich zu halten. Weiterhin wird auch an dem Produktionsort der jeweiligen Komponenten und Bauteile bei dem Anschließen des dorthin transportierten Transportbehälters an eine Druckvorrichtung oder bei dem Umfüllen in einen Fluidvorratsbehälter der Druckvorrichtung sowie gegebenenfalls auch vor einer Inbetriebnahme sowie während des Betriebs der Produktionsvorrichtung ein erheblicher Aufwand betrieben, um eine Kontamination und Verunreinigung der die organischen Halbleitermaterialien enthaltenden Fluide so gering wie möglich zu halten.

Da die Materialkosten und der Herstellungsaufwand für viele organische Halbleitermaterialien sehr hoch sind, muss gleichzeitig versucht werden, das organische Halbleitermaterial möglichst effizient für die Produktherstellung zu verwenden und den Anteil des nicht für die Produktion der Komponenten verwendbaren Fluids möglichst zu minimieren. Beispielsweise darf durch die Reinigung des Fluids kein übermäßiger Anteil des Fluids für die anschließende Produktion verloren gehen. Zudem sollten Totvolumina während der Herstellung und der Verwendung des Fluids möglichst klein sein, um den für die Produktion der Komponenten nicht nutzbaren Anteil des Fluids so gering wie möglich zu halten.

Da bereits kleinste Mengen von Verunreinigungen und gegebenenfalls einzelne Partikel einer Verunreinigung ein mit dem betreffenden organischen Halbleitermaterial hergestelltes Produkt wie beispielsweise ein großformatiges Display unbrauchbar machen können, werden oftmals sehr hohe Anforderungen an die Herstellung und den Transport des organischen Halbleitermaterials bis an den Produktionsort der betreffenden Komponenten bzw. Displays gestellt. In der Praxis werden deshalb üblicherweise während und nach der Herstellung der gelösten organischen Halbleitermaterialien stichprobenartige Messungen und Überprüfungen der Qualität des gelösten organischen Halbleitermaterials durchgeführt, um die vorgegebene Reinheit des Fluids nachweisen und gewährleisten zu können. Der damit einhergehende Aufwand für die Herstellung und Überprüfung des gelösten organischen Halbleitermaterials sowie für deren Transport bis an die jeweilige Produktionsstätte der betreffenden Produkte ist aufwändig und kostenintensiv.

DE102014017223 offenbart ein Verfahren gemäß dem Oberbegriff des Anspruchs 1.

Es wird deshalb als eine Aufgabe der vorliegenden Erfindung angesehen, ein Verfahren zum Betreiben einer Druckvorrichtung mit einem Fluid so auszugestalten, dass das Fluid während eines Druckvorgangs eine möglichst geringe Verunreinigung aufweist, und dass der hierfür erforderliche Aufwand möglichst gering ist.

Diese Aufgabe wird erfindungsgemäß durch ein Verfahren gemäß Anspruch 1 gelöst.

In dem Reinigungskreislauf kann das Fluid mehrfach umgewälzt und gereinigt werden, bevor der Druckvorgang beginnt. Bei jedem Reinigungszyklus wird das Fluid durch die Reinigungseinrichtung gefördert und gereinigt. Die aus der Praxis bekannten Reinigungsverfahren wie beispielsweise Filtrieren oder Entgasen weisen prinzipbedingt und abhängig von der jeweiligen Umsetzung eine durchschnittliche bzw. maximale Reinigungseffizienz auf, so dass während eines Reinigungsschritts ein entsprechender Anteil von Verunreinigungen aus dem Fluid abgetrennt und entfernt werden kann. Erfahrungsgemäß kann in vielen Fällen nach einer einmaligen Reinigung des Fluids in einer Reinigungseinrichtung, die beispielsweise eine Filtereinrichtung oder eine Entgasungseinrichtung beinhaltet, noch keine ausreichende Reinheit des Fluids erreicht bzw. gewährleistet werden. Die Reinigungseinrichtung kann auch beispielsweise mehrere Filtereinrichtungen sowie mehrere Entgasungseinrichtungen aufweisen. Mehrere Filtereinrichtungen oder Entgasungseinrichtungen können beispielsweise kaskadenförmig angeordnet und mit steigenden Separationskriterien ausgestaltet sein. Gleichwohl ist bei einem einmaligen Durchströmen einer mehrere Komponenten umfassenden Reinigungseinrichtung die Reinigungswirkung begrenzt. Durch die Integration einer Verunreinigungsmesseinrichtung in den Reinigungskreislauf, in dem das Fluid mehrfach durch die Reinigungseinrichtung gefördert und dadurch kontinuierlich stärker gereinigt wird, kann die verbleibende Verunreinigung durch die Verunreinigungsmesseinrichtung jederzeit erfasst und für den weiteren Verfahrensablauf berücksichtigt werden. Dabei kann die Verunreinigungskenngröße kontinuierlich, in regelmäßigen oder vorgegebenen Zeitabständen oder aber nur bei Bedarf oder nach einer Anfrage eines Benutzers ermittelt werden. Die Verunreinigungskenngröße kann aus einem einzelnen Verunreinigungsparameter bestehen oder aber aus mehreren Verunreinigungsparametern zusammengesetzt sein, die jeweils erfasst und miteinander in Beziehung gesetzt werden. Die Verunreinigungsparameter können beispielsweise eine gegebenenfalls nach Partikelgröße unterschiedene Partikelanzahl oder einen Gasgehalt umfassen. Der Aufwand für die Ermittlung der Verunreinigungskenngröße ist üblicherweise gering. Der erste Schwellenwert kann in Abhängigkeit von den im Einzelfall als relevant erachteten Verunreinigungsparametern vorgegeben sein oder eine unterschiedliche Gewichtung einzelner Verunreinigungsparameter zulassen.

Mit dem erfindungsgemäßen Verfahren kann der Verunreinigungsgehalt bzw. die Reinheit des der Druckvorrichtung zugeführten Fluids ermittelt werden, bevor ein einzelner Druckvorgang begonnen wird. Im Vergleich zu den aus dem Stand der Technik bekannten Verfahren, bei denen mit zusätzlichem Aufwand aus einzelnen bereits befüllten Transportbehältern oder Fluidvorratsbehältern gesonderte Fluidproben entnommen werden und diese Fluidproben auf Verunreinigungen untersucht werden, bevor ein Druckvorgang gestartet wird, kann mit dem erfindungsgemäßen Verfahren ohne einen nennenswerten zusätzlichen Aufwand der Inhalt jedes einzelnen Fluidvorratsbehälters überprüft und der Verunreinigungsgehalt des dem Druckkopf zugeführten Fluids kontrolliert werden, bevor ein Druckvorgang beginnt.

Sollte vor einem Druckvorgang festgestellt werden, dass die mit der Verunreinigungsmesseinrichtung ermittelte Verunreinigungskenngröße der Fluidprobenmenge, die der Verunreinigungsmesseinrichtung zugeführt wurde, eine unerwünscht hohe Verunreinigung aufweist, kann beispielsweise ein bereits aus dem Fluidvorratsbehälter entnommener Anteil des Fluids nach einem Reinigungszyklus wieder in den Fluidvorratsbehälter zurückgeführt werden, um nachfolgend einen stärker gereinigten Fluidanteil wieder aus dem Fluidvorratsbehälter zu entnehmen und dem Druckkopf zuzuführen.

Erfahrungsgemäß ist eine Verunreinigung eines für den Druckvorgang vorgesehenen Fluids sowohl während der Herstellung als auch während des Transports und des Einbringens in die Druckvorrichtung unvermeidbar. In der Praxis ist es deshalb zweckmäßig, wenn das Fluid aus dem Fluidvorratsbehälter zunächst einige Reinigungszyklen in dem Reinigungskreislauf der Druckvorrichtung durchmacht, bevor der Beginn eines Druckvorgangs vorgesehen ist. Dabei kann mit der Verunreinigungsmesseinrichtung kontinuierlich, in zeitlichen Abständen oder erst beginnend nach einer vorgegebenen Anzahl von Reinigungszyklen die Verunreinigungskenngröße ermittelt werden. Dabei kann die Verunreinigungsmesseinrichtung auch mehrere separate Messeinrichtungen wie beispielsweise einen oder mehrere Partikelzähler sowie ein Gasgehalt-Messgerät oder mehrere Messgeräte für unterschiedliche Gasgehalte beinhalten. Der Druckvorgang wird anschließend erst dann begonnen, wenn die mit der Verunreinigungsmesseinrichtung gemessene Verunreinigungskenngröße den ersten Schwellenwert unterschreitet, der so vorgegeben ist, dass die gewünschte Reinheit des aus dem Fluidvorratsbehälter entnommenen Fluids ausreichend zuverlässig erreicht und gewährleistet werden kann.

Mit der Durchführung des erfindungsgemäßen Verfahrens können die Anforderungen an die Reinheit des Fluids während der Herstellung und während des Transports zu der Druckvorrichtung erheblich reduziert werden, da in der Druckvorrichtung eine erneute Reinigung des Fluids stattfindet, bis die für den betreffenden Druckvorgang gewünschte Reinheit erreicht wird. Die Beschaffung des Fluids wird dadurch erheblich kostengünstiger im Vergleich zu aufwändigen Reinigungen während der Herstellung und vor dem Transport zu der Druckvorrichtung hin, falls anschließend keine Reinigung mehr vorgenommen würde.

Das erfindungsgemäße Verfahren kann in vorteilhafter Weise für Druckvorgänge mit gleichen oder verschiedenen Fluiden verwendet werden, für welche die Reinheit des Fluids bzw. eine möglichst geringe Verunreinigung des Fluids relevant sind und bei verschiedenen Druckvorgängen unterschiedliche Anforderungen hinsichtlich der Reinheit erfüllt werden sollen. Durch die geeignete Vorgabe von Schwellenwerten kann für jeden Druckvorgang die gewünschte Reinheit erreicht und gewährleistet werden. Ein wichtiger Anwendungsbereich des erfindungsgemäßen Verfahrens betrifft organische Halbleitermaterialien, die in Lösung bzw. als Bestandteil eines flüssigen Tintenmaterials in einen Fluidvorratsbehälter abgefüllt werden, um für die Herstellung eines organischen Halbleiter-Bauelements verwendet werden zu können. Die betreffenden Fluide können auch während oder unmittelbar nach der Herstellung in einen Transportbehälter abgefüllt werden, um an dem vorgesehenen Verwendungsort wieder aus dem Transportbehälter entnommen und in einen Fluidvorratsbehälter umgefüllt zu werden. Es ist auch denkbar, dass der Transportbehälter als Fluidvorratsbehälter verwendet wird.

Dabei kann das organische Halbleitermaterial beispielsweise zur Herstellung von OLEDs und insbesondere von OLED-Displays verwendet werden. Es können jedoch auch andere Fluide in vorteilhafter Weise mit dem erfindungsgemäßen Verfahren zum Bedrucken von Oberflächen verwendet werden, wobei die Fluide beispielsweise funktionale Komponenten oder gelöste Bestandteile enthalten, für deren Funktion oder Wirkung es nach deren Applikation notwendig ist, dass das Fluid vorgegebene Schwellenwerte für eine maximal zulässige Verunreinigung möglichst nicht überschreitet.

Einer Ausgestaltung des Erfindungsgedankens zufolge ist vorgesehen, dass die für die Ermittlung der Verunreinigungskenngröße vorgesehene Fluidprobenmenge aus dem Reinigungskreislauf abgezweigt, der Verunreinigungsmesseinrichtung zugeführt und nach der Ermittlung der Verunreinigungskenngröße wieder in den Reinigungskreislauf zurückgeführt wird, um die Zirkulation des Fluids in dem Reinigungskreislauf nicht durch eine für die Durchführung einer Messung notwendige Verweildauer des Fluids in der Verunreinigungsmesseinrichtung zu begrenzen. Dadurch kann das Fluid in dem Reinigungskreislauf mit einer hohen Strömungsrate zirkulieren, die gegebenenfalls durch eine von der Reinigungseinrichtung vorgegebene maximale Strömungsrate begrenzt ist. Die aus dem Reinigungskreislauf abgezweigte Fluidprobenmenge, die der Verunreinigungsmesseinrichtung zugeführt wird, kann dort unabhängig von der in dem Reinigungskreislauf vorgegebenen Strömungsrate verweilen, um ausreichend präzise und genaue Messungen zu ermöglichen. Dabei wird davon ausgegangen, dass das in dem Reinigungskreislauf zirkulierende Fluid ausreichend durchmischt und homogen ist, so dass die von der Fluidprobenmenge ermittelte Verunreinigungskenngröße charakteristisch für die Verunreinigung des in dem Reinigungskreislauf zirkulierenden Fluids ist.

Gemäß einer besonders vorteilhaften Ausgestaltung des Erfindungsgedankens ist vorgesehen, dass der Druckkopf eine Rückführungsleitung in den Reinigungskreislauf aufweist und dass eine in den Druckkopf geförderte Druckkopfreinigungsfluidmenge wieder aus dem Druckkopf entnommen und in den Reinigungskreislauf zurückgeführt wird. Es hat sich gezeigt, dass die Verunreinigung des Fluids während eines Druckvorgangs nicht ausschließlich durch eine bis zur Bereitstellung des Fluids unvermeidbare Verunreinigung des Fluids bewirkt wird, sondern dass auch eine Verunreinigung des zunächst noch nicht benutzten Druckkopfs einen merklichen Anteil zu der Verunreinigung des Fluids beitragen kann. Der Druckkopf kann während längerer Stillstandszeiten oder durch einen vorausgegangenen Druckvorgang verunreinigt sein. Eine gesonderte Reinigung des Druckkopfs ist aufwändig und kostenintensiv.

Aus diesem Grund kann der Druckkopf in den Reinigungskreislauf eingebunden und von dem Fluid durchströmt werden, so dass Verunreinigungen in dem Druckkopf von dem Fluid aufgenommen und während einer nachfolgenden Durchströmung der Reinigungseinrichtung in den Reinigungskreislauf herausgefiltert werden können.

Eine besonders zuverlässige Überwachung und Vorgabe der Reinheit des für den Druckvorgang vorgesehenen Fluids kann dadurch erreicht werden, dass mit der Verunreinigungsmesseinrichtung eine Verunreinigungskenngröße der aus dem Druckkopf rückgeführten Druckkopfreinigungsfluidmenge ermittelt wird und dass der Druckvorgang mit dem Druckkopf erst begonnen wird, nachdem die Verunreinigungskenngröße einen zweiten Schwellenwert unterschreitet. Auf diese Weise kann sichergestellt werden, dass nicht nur das aus der Fluidvorratsvorrichtung entnommene Fluid, sondern auch das durch den Druckkopf durchströmte Fluid eine vorgegebene Reinheit aufweist, so dass durch den Druckkopf keine zusätzliche übermäßige Verunreinigung während eines Druckvorgangs erzeugt werden kann. Mit der in den Reinigungskreislauf integrierten Verunreinigungsmesseinrichtung kann dadurch nicht nur der Verunreinigungsgrad bzw. Reinheitsgrad des Fluids nach der Entnahme aus dem Fluidvorratsbehälter, sondern auch der Reinheitsgrad des bereits durch den Druckkopf geströmten Fluids erfasst bzw. überwacht und dadurch auch vorgegeben werden. Der nach einem Durchströmen des Druckkopfs ermittelte Reinheitsgrad entspricht in aller Regel auch dem Reinheitsgrad, den ein Verwender des Fluids während des Bedruckens von elektronischen Bauteilen oder Displays vorfindet, sofern während des erneuten Durchströmens des Reinigungskreislaufs, der Zuführungsleitung und des Druckkopfs keine nachträgliche Verunreinigung des Fluids erfolgt. Dies kann durch eine geeignete Ausgestaltung der Druckvorrichtung weitestgehend verhindert werden. Der zweite Schwellenwert kann höher als der erste Schwellenwert vorgegeben sein, da eventuelle Unsicherheiten einer nachträglichen Verunreinigung bereits erheblich reduziert worden sind.

Da erfahrungsgemäß eine Verunreinigung des Fluids durch die Zuführungsleitung und den Druckkopf geringer als eine während der Herstellung des Fluids bis zu dessen Abfüllung in den Fluidvorratsbehälter der Druckvorrichtung unvermeidbar aufgetretene Verunreinigung des Fluids selbst ist, ist erfindungsgemäß vorgesehen, dass das Fluid zunächst einige Reinigungszyklen in dem Reinigungskreislauf durchläuft und erst dann dem Druckkopf zugeführt wird, nachdem eine in dem Fluidreinigungsschritt ermittelte Verunreinigungskenngröße des in dem Reinigungskreislauf geförderten Fluids einen dritten Schwellenwert unterschreitet. So kann das für einen Druckvorgang vorgesehene Fluid zunächst in dem Reinigungskreislauf zirkulieren, bis eine Verunreinigungskenngröße auf beispielsweise ein Zehntel oder auf ein Hundertstel des ursprünglichen Werts abgesunken ist. Anschließend kann der Druckkopf in den Reinigungskreislauf eingebunden und von dem zirkulierenden Fluid durchströmt werden, um die in dem Druckkopf vorhandenen Verunreinigungen auszutragen. Das Fluid zirkuliert dabei weiterhin in dem Reinigungskreislauf, bis die Verunreinigungskenngröße weiter auf beispielsweise ein Prozent bzw. ein Promille des ursprünglichen Werts abgesunken ist und eine ausreichende Reinheit des in dem Reinigungskreislauf und durch den Druckkopf hindurch zirkulierenden Fluids bestätigt wird.

Gemäß einer Ausgestaltung des Erfindungsgedankens ist vorgesehen, dass in dem Fluidreinigungsschritt das Fluid durch mindestens einen Partikelfilter und eine Entgasungseinrichtung gefördert wird. Eine Kombination eines Partikelfilters und einer Entgasungseinrichtung ist insbesondere bei dem Abfüllen von organischen Halbleitermaterialien zweckmäßig und vorteilhaft, deren anschließende Nutzung sowohl durch Partikelverunreinigungen als auch durch gasförmige Verunreinigungen beeinträchtigt und eingeschränkt werden kann. Es ist ebenfalls denkbar, dass mehrere Partikelfilter mit übereinstimmenden Filtereigenschaften miteinander kombiniert werden, um die Effizienz der Reinigungseinrichtung zu steigern. Es können auch mehrere Partikelfilter mit unterschiedlichen Filtereigenschaften bzw. verschiedenen Filterklassen kombiniert und beispielsweise zwei oder drei Partikelfilter nacheinander angeordnet werden, die zunehmend kleinere Partikeldurchmesser herausfiltern können. Auch eine Kombination mehrerer Entgasungseinrichtungen kann zweckdienlich sein, um beispielsweise unterschiedliche Gase herauszufiltern oder um die Effizienz der Entgasung bei einem Durchgang durch die Reinigungseinrichtung zu steigern.

Zweckmäßigerweise ist erfindungsgemäß vorgesehen, dass sich die Verunreinigungskenngröße aus einer Partikelgehaltskenngröße und aus einer Gasgehaltskenngröße zusammensetzt, die jeweils mit der Verunreinigungsmesseinrichtung erfasst werden. So können Verunreinigungen durch Partikel und durch einen Gasgehalt unabhängig voneinander kontrolliert und über geeignete Schwellenwerte für den Ablauf und die Steuerung des erfindungsgemäßen Verfahrens herangezogen und berücksichtigt werden. Es ist ebenfalls möglich, dass mehrere Partikelgehaltskenngrößen gleichzeitig erfasst und für den Verfahrensablauf berücksichtigt werden, so dass beispielsweise für unterschiedliche Bereiche von Partikeldurchmessern der jeweilige Partikelgehalt des abzufüllenden Fluids überwacht und die Reinigung des Fluids fortgesetzt wird, bis in allen relevanten Bereichen der Partikeldurchmesser die jeweils vorgegebenen Schwellenwerte unterschritten oder aber erreicht bzw. eingehalten werden.

Die Erfindung betrifft auch eine Druckvorrichtung mit einem Druckkopf und mit einer Anschlusseinrichtung für einen Fluidvorratsbehälter, die über eine Zuführungsleitung mit dem Druckkopf verbunden ist, sodass das Fluid aus dem Fluidvorratsbehälter dem Druckkopf zugeführt und von dem Druckkopf auf eine Oberfläche aufgebracht werden kann. Erfindungsgemäß ist vorgesehen, dass die Anschlusseinrichtung eine Fluidentnahmeeinrichtung und eine Fluidrückfülleinrichtung für den Fluidvorratsbehälter aufweist, dass die Druckvorrichtung einen aus Fluidleitungsabschnitten gebildeten Reinigungskreislauf mit einer Reinigungseinrichtung und mit einer Verunreinigungsmesseinrichtung aufweist, in welchem das über die Fluidentnahmeeinrichtung aus dem Fluidvorratsbehälter entnommene Fluid gereinigt, eine Verunreinigungskenngröße einer Fluidprobenmenge in dem Reinigungskreislauf ermittelt und das Fluid über die Fluidrückfülleinrichtung wieder dem Fluidvorratsbehälter zugeführt werden kann, und dass die Zuführungsleitung aus dem Reinigungskreislauf abzweigt und den Reinigungskreislauf mit dem Druckkopf verbindet, so dass das durch den Reinigungskreislauf strömende Fluid dem Druckkopf zugeführt werden kann. Mit der erfindungsgemäßen Druckvorrichtung kann in einfacher Weise das für einen nachfolgenden Druckvorgang vorgesehene Fluid in einem Reinigungskreislauf umgewälzt und dadurch mehrfach durch die in dem Reinigungskreislauf angeordnete Reinigungseinrichtung geführt werden. Gleichzeitig kann mit der Verunreinigungsmesseinrichtung eine bereits erreichte Reinigungswirkung kontrolliert werden. Nach einer ausreichenden Aufreinigung des Fluids in dem Reinigungskreislauf kann der Druckvorgang begonnen werden.

Erfindungsgemäß ist vorgesehen, dass eine Rückführungsleitung den Druckkopf mit dem Reinigungskreislauf verbindet, so dass das dem Druckkopf zugeführte Fluid den Druckkopf durchströmen und wieder dem Reinigungskreislauf zugeführt werden kann. Der Druckkopf kann auf diese Weise in den Reinigungskreislauf mit eingebunden werden, so dass das in dem Reinigungskreislauf zirkulierende Fluid auch durch den Druckkopf hindurchgeführt werden kann. Dadurch können in dem Druckkopf befindliche Verunreinigungen von dem Fluid aufgenommen und aus dem Druckkopf abgeführt werden. Auf diese Weise kann ohne nennenswerten zusätzlichen Aufwand eine zusätzliche Reinigung des Druckkopfs sowie der Zuführungsleitung vorgenommen werden, um eine Verunreinigung des für den Druckvorgang vorgesehenen Fluids durch vorab erfolgte Verunreinigungen in diesen Bereichen zu vermeiden.

Je nach Ausgestaltung des Druckkopfes können dabei auch Zuführungsleitungen zu einzelnen Druckkopfdüsen sowie Vorratskammern oder weitere Komponenten des Druckkopfs durchströmt und gereinigt werden, oder aber das Fluid bis zu dem Druckkopf geführt und dann ohne ein Durchströmen einzelner Komponenten des Druckkopfs der Rückführungsleitung zugeführt werden. Es ist ebenfalls möglich, dass das Fluid über eine die Rückführungsleitung mit der Zuführungsleitung verbindende Bypassleitung an dem Druckkopf vorbeigeführt wird.

Der Druckkopf kann dabei entweder vollständig in den Reinigungskreislauf eingebunden und von der gesamten in dem Reinigungskreislauf umgewälzten Fluidmenge durchströmt werden. Es ist ebenfalls denkbar, dass der Druckkopf über eine Bypass-Leitung an den Reinigungskreislauf angeschlossen wird und lediglich von einer vorgegebenen Teilmenge des in dem Reinigungskreislauf zirkulierenden Fluids durchströmt wird.

Die Anschlusseinrichtung weist zweckmäßigerweise die für den Anschluss an den Fluidvorratsbehälter notwendigen Leitungsabschnitte auf, die in einer Kupplung, einem Anschlussadapter oder einem Anschlussstecker zusammengefasst und zusammengeführt sind, um eine rasche, zuverlässige und dichte Verbindung mit dem Fluidvorratsbehälter zu erleichtern. In vorteilhafter Weise kann die Anschlusseinrichtung des Reinigungskreislaufs an den Fluidvorratsbehälter so ausgestaltet sein, dass die gesamte in einem Fluidvorratsbehälter vorgegebene Fluidmenge kontinuierlich durch den Reinigungskreislauf zirkulieren kann. Bei Bedarf können dann nacheinander oder gegebenenfalls gleichzeitig mehrere Fluidvorratsbehälter an den Reinigungskreislauf angeschlossen und deren Inhalt von der erfindungsgemäßen Druckvorrichtung gereinigt werden, um beispielsweise einen Druckvorgang möglichst nicht oder nur sehr kurzzeitig zu unterbrechen, für den mehr Fluid benötigt wird, als in einem Fluidvorratsbehälter aufbewahrt werden kann. Es ist ebenfalls möglich, dass lediglich die für einen kurzen Druckvorgang vorgesehene Fluidmenge in den Reinigungskreislauf eingespeist wird und dort aufgereinigt wird, um eine möglichst rasche Aufreinigung der für den Druckvorgang vorgesehenen Fluidmenge zu ermöglichen.

Gemäß einer besonders vorteilhaften Ausgestaltung des Erfindungsgedankens ist vorgesehen, dass die Rückführungsleitung die Zuführungsleitung mindestens längs eines Zuführungsleitungsabschnitts vollständig umgibt. Dadurch wird bewirkt, dass das von dem Druckkopf zu dem Fluidvorratsbehälter zurückgeförderte Fluid dabei mindestens abschnittsweise das in der Zuführungsleitung zu dem Druckkopf geförderte Fluid umströmt. Viele organische Halbleitermaterialien, die beispielsweise für die Herstellung von großflächigen Displays geeignet sind, können ungewollt rasch mit Sauerstoff kontaminiert werden, der aus der Umgebung aufgenommen wird bzw. in das Fluid eindringt. Zu diesem Zweck werden viele Komponenten der Druckvorrichtung so ausgestaltet und aus geeigneten Materialien wie beispielsweise Edelstahl hergestellt, dass ein Eindringen bzw. ein Diffusionsvorgang von Sauerstoff in das Fluid hinein möglichst verhindert und so gering wie möglich gehalten wird. Das unerwünschte Eindringen von Sauerstoff in das Fluid, das durch die Zuführungsleitung zu dem Druckkopf hin gefördert wird, kann dadurch erschwert und gegebenenfalls weitgehend vermieden werden, dass das zu dem Fluidvorratsbehälter zurückgeförderte Fluid die Zuführungsleitung mindestens abschnittsweise vollständig umgibt, so dass aus der Umgebung in die Fluidleitungen eindringender Sauerstoff im Wesentlichen nur in die Rückführungsleitung und damit in das zu dem Fluidvorratsbehälter wieder zurückgeförderte Fluid eindringen kann. Die Rückführungsleitung, die die Zuführungsleitung umgibt, bildet eine zusätzliche Abschirmung und die Funktionssperre für die von der Rückführungsleitung umgebende Zuführungsleitung. Das durch die Rückführungsleitung wieder zurückgeförderte Fluid kann vorsorglich oder bei Bedarf vor einer erneuten Zuführung zu dem Druckkopf gereinigt werden, um eine eventuelle Verunreinigung zu reduzieren.

Es ist weiterhin vorgesehen, dass während eines Druckvorgangs der Fluidvorratsbehälter ortsfest in einem Abstand zu der Oberfläche angeordnet ist und der mindestens längs eines Leitungsverfahrabschnitts über eine flexible Zuführungsleitung und über eine flexible Rückführungsleitung mit dem Fluidvorratsbehälter verbundene Druckkopf zum Bedrucken über die Oberfläche verfahren wird. Durch die Möglichkeit, das Fluid in dem Reinigungskreislauf umwälzen und dabei mit der in dem Reinigungskreislauf eingebundenen Reinigungseinrichtung reinigen zu lassen, wird ein großer Abstand zwischen dem Fluidvorratsbehälter und dem Druckkopf ermöglicht, da eine eventuelle Kontamination innerhalb der Druckvorrichtung bzw. in dem Reinigungskreislauf während des Druckvorgangs mit Hilfe der Reinigungseinrichtung reduziert werden kann. Es ist nicht notwendig, den Fluidvorratsbehälter unmittelbar an oder auf dem Druckkopf anzuordnen und während des Druckvorgangs zusammen mit dem Druckkopf über der Oberfläche zu verfahren. Der Fluidvorratsbehälter kann ortsfest in einem Abstand zu der zu bedruckenden Oberfläche angeordnet sein. Die Verbindung des Fluidvorratsbehälters mit dem Druckkopf wird über eine flexible Zuführungsleitung und eine flexible Rückführungsleitung ermöglicht. Mit der die Zuführungsleitung umgebenden Rückführungsleitung wird die flexible Zuführungsleitung zusätzlich abgeschirmt. Eine durch eine längere Verweildauer in der Zuführungsleitung gegebenenfalls begünstigte Kontamination des Fluids kann bei Bedarf wieder reduziert werden, indem das Fluid durch die Rückführungsleitung und durch die Reinigungseinrichtung gefördert wird.

Durch die Anordnung des Fluidvorratsbehälters im Abstand zu der Oberfläche und insbesondere im Abstand zu dem Druckkopf und durch dessen Anbindung mittels einer flexiblen Zuführungsleitung und einer flexiblen Rückführungsleitung wird eine kostengünstige Herstellung effizienter und schneller Druckvorrichtungen ermöglicht. Die beabstandet und ortsfest angeordneten Fluidvorratsbehälter können ein erheblich größeres Fassungsvermögen als Vorratsbehälter aufweisen, die auf oder an einem verfahrbaren Druckkopf angeordnet sind. Ein einzelner Druckvorgang kann wesentlich schneller durchgeführt und abgeschlossen werden. Mit großvolumigen Fluidvorratsbehältern kann jeweils eine große Anzahl von Druckvorgängen durchgeführt werden, bevor ein Auswechseln des Fluidvorratsbehälters erforderlich wird.

Zweckmäßigerweise weist die Reinigungseinrichtung mindestens einen Partikelfilter und eine Entgasungseinrichtung auf. In vielen Fällen kann es vorteilhaft sein, dass in Strömungsrichtung mindestens ein erster Partikelfilter vor und mindestens ein zweiter Partikelfilter nach der Entgasungseinrichtung angeordnet ist. Es ist ebenfalls denkbar, dass mehrere Partikelfilter mit einer übereinstimmenden Filterwirkung oder aber mit in Strömungsrichtung kleiner werdenden Maschenweiten oder Porendurchmessern kombiniert werden. In gleicher Weise können auch mehrere gleichartige oder verschiedene Entgasungseinrichtungen miteinander kombiniert, beziehungsweise im Wechsel mit Partikelfiltern eingesetzt werden.

Die Verunreinigungsmesseinrichtung ist zweckmäßigerweise in Strömungsrichtung nach der Reinigungseinrichtung angeordnet, so dass der durch die Reinigungseinrichtung bewirkte Reinigungseffekt von der Verunreinigungsmesseinrichtung bereits erfasst werden kann.

Um auch die gegebenenfalls durch einen mit dem Fluid durchströmten Druckkopf verursachten Verunreinigungen erfassen und für die weitere Verfahrenssteuerung berücksichtigen zu können ist vorgesehen, dass die Einmündung der Rückführungsleitung in Strömungsrichtung vor der Verunreinigungsmesseinrichtung angeordnet ist.

In Abhängigkeit von den im Einzelfall verwendeten Messmethoden und Messvorrichtungen der Verunreinigungsmesseinrichtung kann es erfindungsgemäß vorteilhaft sein, dass in dem Reinigungskreislauf ein Bypassleitungsabschnitt angeordnet ist, in dem das Fluid durch die Verunreinigungsmesseinrichtung gefördert werden kann, so dass lediglich eine vorgebbare Fluidprobenmenge durch die Verunreinigungsmesseinrichtung gefördert wird. In vielen Fällen ist die für eine Erfassung einer Verunreinigungskenngröße erforderliche Messdauer erheblich größer als die Zeitdauer, die das Fluid benötigt, um durch die Reinigungseinrichtung hindurch zu strömen und dabei gereinigt zu werden. Um einen möglichst großen Durchsatz und eine rasche Aufreinigung des in dem Reinigungskreislaufs zirkulierenden Fluids zu ermöglichen kann es deshalb zweckmäßig sein, dass lediglich eine kleine Fluidprobenmenge in der Verunreinigungsmesseinrichtung überprüft und ausgewertet wird, während ein überwiegender Anteil des zirkulierenden Fluids an der Verunreinigungsmesseinrichtung vorbeigefördert und bereits erneut der Reinigungseinrichtung zugeführt werden kann.

Nachfolgend werden exemplarisch Ausführungsbeispiele des Erfindungsgedankens näher erläutert, die schematisch in der Zeichnung dargestellt sind. Es zeigt:
Figur 1 eine schematische Darstellung einer erfindungsgemäßen Druckvorrichtung mit einem Reinigungskreislauf, mit einer in dem Reinigungskreislauf angeordneten Reinigungseinrichtung und mit einer Verunreinigungsmesseinrichtung, sowie mit einer Verzweigung mit einer Zuführungsleitung für einen beabstandet zu dem Reinigungskreislauf angeordneten Druckkopf,
Figur 2 eine schematische Darstellung einer abweichend ausgestalteten Druckvorrichtung, bei welcher der Druckkopf zusätzlich zu einer Zuführungsleitung über eine Rückführungsleitung mit dem Reinigungskreislauf verbunden ist und über Ventile der Druckkopf in den Reinigungskreislauf mit einbezogen werden kann,
Figur 3 eine schematische Darstellung einer wiederum abweichend ausgestalteten Druckvorrichtung, bei welcher der Druckkopf über einen flexiblen Leitungsverfahrabschnitt mit dem Reinigungskreislauf verbunden ist, wobei die Rückführungsleitung die Zuführungsleitung umgibt und gegenüber äußeren Einflüssen abschirmt, und
Figur 4 eine schematische Darstellung eines in Figur 3 in dem Bereich IV gezeigten Abschnitts des Reinigungskreislaufs, wobei die Verunreinigungsmesseinrichtung über eine Bypassleitung in den Reinigungskreislauf eingebunden ist.

Eine in Figur 1 exemplarisch dargestellte Druckvorrichtung 1 weist einen Reinigungskreislauf 2 auf, der aus mehreren Fluidleitungsabschnitten 3, 4, 5 zusammengesetzt ist. Der Fluidleitungsabschnitt 3 ist an einem beispielsweise 100 Milliliter oder 10 Liter fassenden Fluidvorratsbehälter 6 so angeschlossen, dass in dem Fluidvorratsbehälter 6 befindliches Fluid mit einer Pumpeinrichtung 7 aus dem Fluidvorratsbehälter 6 zu einer Reinigungseinrichtung 8 gefördert werden kann. Das Fluid kann organische Halbleitermaterialien, z.B. OLED-Materialien, und gegebenenfalls weitere Zusatzstoffe beinhalten. Die Reinigungseinrichtung 8 weist mindestens eine Entgasungseinrichtung 9 auf, mit welcher der Gasgehalt in dem Fluid reduziert werden kann. In Strömungsrichtung nach der Entgasungseinrichtung 9 ist ein Partikelfilter 10, beispielsweise ein Membranfilter mit einem Porendurchmesser von 1 µm angeordnet.

Anschließend wird das Fluid durch den Fluidleitungsabschnitt 4 geführt, in welchem eine Verunreinigungsmesseinrichtung 11 angeordnet ist. Mit der Verunreinigungsmesseinrichtung 11 kann eine Verunreinigungskenngröße für das durchströmende Fluid ermittelt werden. Der Fluidleitungsabschnitt 4 geht in einen weiteren Fluidleitungsabschnitt 5 über, der wieder in den Fluidvorratsbehälter 6 mündet, wodurch der Reinigungskreislauf 2 der Druckvorrichtung 1 geschlossen wird. Die Fluidleitungsabschnitte 3 und 5 können im Übergangsbereich zu dem Fluidvorratsbehälter 6 in einer gemeinsamen Anschlusseinrichtung 12 zusammengefasst sein, die eine rasche und dichte Verbindung der Fluidleitungsabschnitte 3 und 5 des Reinigungskreislaufs 2 mit dem Fluidvorratsbehälter 6 erleichtert. An Stelle einer gemeinsamen Anschlusseinrichtung 12 kann auch für jeden Fluidleitungsabschnitt 3 und 5 eine gesonderte Anschlusseinrichtung vorgesehen sein. Die in den Fluidvorratsbehälter ragenden Mündungen der Fluidleitungsabschnitte 3 und 5 bilden eine Fluidentnahmeeinrichtung und eine Fluidrückfülleinrichtung für den Fluidvorratsbehälter 6.

Ein Druckkopf 13 der Druckvorrichtung 1 ist über eine Zuführungsleitung 14 mit dem Reinigungskreislauf 2 der Druckvorrichtung 1 verbunden, die nach der Verunreinigungsmessvorrichtung aus dem Reinigungskreislauf 2 abzweigt. Über geeignete Ventile 15 und 16 kann entweder die Zuführungsleitung 14 geschlossen und der Reinigungskreislauf 2 geöffnet werden, oder aber die Zuführungsleitung 14 geöffnet werden, so dass in dem Reinigungskreislauf 2 zirkulierendes Fluid aus dem Reinigungskreislauf 2 abgezweigt und dem Druckkopf 13 zugeführt wird. Dabei kann beispielsweise bei einem geringen Verbrauch während eines Druckvorgangs lediglich eine Teilmenge des in dem Reinigungskreislauf 2 zirkulierenden Fluids dem Druckkopf 13 zugeführt werden, oder aber der Reinigungskreislauf 2 mit dem Ventil 16 gesperrt werden, so dass die aus dem Fluidvorratsbehälter 6 entnommene Fluidmenge vollständig dem Druckkopf 13 zugeführt wird.

In Figur 2 ist lediglich beispielhaft eine abweichende Ausgestaltung einer erfindungsgemäßen Druckvorrichtung 1 dargestellt. Zusätzlich zu der Zuführungsleitung 14 ist der Druckkopf 13 über eine Rückführungsleitung 17 und ein weiteres Ventil 18 mit dem Reinigungskreislauf 2 verbunden, so dass der Druckkopf 13 in den Reinigungskreislauf 2 mit einbezogen werden kann und von dem Fluid, welches in dem Reinigungskreislauf 2 zirkuliert, durchströmt werden kann. Je nach Ausgestaltung des Druckkopfes 13 können auch Zuführungsleitungen zu einzelnen Druckkopfdüsen sowie Vorratskammern oder weitere Komponenten des Druckkopfs 13 durchströmt und gereinigt werden, oder aber das Fluid bis zu dem Druckkopf 13 geführt und dann ohne ein Durchströmen einzelner Komponenten des Druckkopfs 13 der Rückführungsleitung 17 zugeführt werden. Dabei findet auch eine Reinigung der Zuführungsleitung 14 und des Druckkopfs 13 sowie der Rückführungsleitung 17 statt.

Es sind erfindungsgemäß verschiedene Verfahrensabläufe möglich, um vor dem Beginn eines Druckvorgangs mit der erfindungsgemäßen Druckvorrichtung 1 das für den Druckvorgang vorgesehene Fluid zu reinigen.

Das Fluid kann in dem Reinigungskreislauf 2 zirkulieren und kontinuierlich in der Reinigungseinrichtung 8 zunehmend gereinigt werden, bis eine mit der Verunreinigungsmesseinrichtung 11 ermittelte Verunreinigungskenngröße einen ersten Schwellenwert für den maximal zulässigen Verunreinigungsgehalt unterschreitet. Anschließend kann der Reinigungskreislauf 2 mit dem Ventil 16 gesperrt werden und das gereinigte Fluid über die Zuführungsleitung 14 dem Druckkopf 13 zugeführt werden, während der Druckvorgang durchgeführt wird.

Das Fluid kann auch bei der in Figur 2 schematisch dargestellten Druckvorrichtung 1 zunächst in dem Reinigungskreislauf 2 zirkulieren, ohne dass der Druckkopf 13 angeschlossen ist und von dem Fluid durchströmt wird. Mit der Verunreinigungsmesseinrichtung 11 wird kontinuierlich eine Verunreinigungskenngröße ermittelt und das Fluid in dem Reinigungskreislauf 2 umgewälzt und zirkuliert, bis ein vorgegebener dritter Schwellenwert für den Verunreinigungsgehalt erreicht bzw. unterschritten wird. Anschließend wird durch Umschalten von Ventilen 15, 16 und 18 der Druckkopf 13 in den Reinigungskreislauf 2 einbezogen und von dem bereits vorgereinigten Fluid durchströmt. Dabei werden eventuell in dem Druckkopf 13 befindliche Verunreinigungen von dem Fluid aufgenommen, in der stromabwärts in dem Reinigungskreislauf 2 angeordneten Verunreinigungsmesseinrichtung 11 erfasst und in nachfolgenden Durchströmungen des Fluids durch die Reinigungseinrichtung 8 herausgefiltert. Die Zirkulation des Fluids durch den Druckkopf 13 kann fortgesetzt werden, bis die in der Verunreinigungsmesseinrichtung 11 ermittelte Verunreinigungskenngröße einen zweiten Schwellenwert unterschreitet.

Der zweite Schwellenwert kann dem ersten Schwellenwert entsprechen, der in dem vorangehend erörterten Ausführungsbeispiel genannt und verwendet wurde. Es kann auch ein hiervon abweichender Schwellenwert vorgegeben werden, um nach der Reinigung des Druckkopfs 13 beispielsweise einen weniger strengen Verunreinigungsgehalt durch die Verunreinigungsmesseinrichtung 11 vorzugeben, da eine nachträgliche Kontamination des Fluids durch den bereits gereinigten Druckkopf 13 ausgeschlossen werden kann.

Es ist ebenfalls möglich, dass der Druckkopf 13 bereits ab der ersten Zirkulation des Fluids durch den Reinigungskreislauf 2 mit eingebunden ist und von dem Fluid durchströmt und dabei gereinigt wird.

In allen Fällen kann erreicht werden, dass für die tatsächlich für den Druckvorgang verwendete Fluidmenge deren Verunreinigungen kontrolliert und unterhalb eines vorgegebenen Schwellenwerts reduziert werden, bevor der Druckvorgang begonnen wird. Eine gesonderte vorausgehende Kontrollmessung ist nicht mehr erforderlich.

Bei dem in Figur 3 dargestellten Ausführungsbeispiel sind die Zuführungsleitung 14 und die Rückführungsleitung 17 längs eines Leitungsverfahrabschnitts 19 flexibel ausgebildet, so dass der Druckkopf 13 relativ zu dem Reinigungskreislauf 2 verfahrbar mit dem Reinigungskreislauf 2 verbunden ist. Zudem umgibt die hohlzylinderförmig ausgebildete Rückführungsleitung 17 die mittig darin angeordnete Zuführungsleitung 14 in dem Leitungsverfahrabschnitt 19 und schirmt die Zuführungsleitung 14 zusätzlich von Umgebungseinflüssen und dadurch bewirkten Verunreinigungen ab.

Bei dem in Figur 4 lediglich ausschnittsweise dargestellten Ausführungsbeispiel ist die Verunreinigungsmesseinrichtung 11 in einem Bypassleitungsabschnitt 20 angeordnet, der über eine Verzweigung 21 von dem Fluidleitungsabschnitt 4 abzweigt und über eine weitere Verzweigung 22 in den Fluidleitungsabschnitt 5 wieder zurückgeführt wird. Durch die Verunreinigungsmesseinrichtung 11 strömt jeweils nur eine kleine Fluidprobenmenge, die lediglich einen geringen Anteil des in dem Reinigungskreislauf 2 zirkulierenden Fluids darstellt. Über eine Durchflussmesseinrichtung 23 kann der jeweilige Anteil der durch den Bypassleitungsabschnitt 20 und durch den parallel geführten Fluidleitungsabschnitt 4 durchströmenden Fluidmenge erfasst, bzw. kontrolliert werden.

Unabhängig von der jeweiligen Ausgestaltung der Druckvorrichtungen 1 bzw. von den lediglich exemplarisch gezeigten Ausführungsbeispielen ist es möglich, dass an Stelle eines starren Fluidvorratsbehälters 6, der beispielsweise eine Flasche oder ein metallischer Behälter sein kann, ein flexibler Fluidvorratsbehälter verwendet wird, der beispielsweise ein Beutel oder ein flexibler Kunststoffbehälter sein kann.

## Patentansprüche

1. Verfahren zum Betreiben einer Druckvorrichtung (1), wobei ein für einen Druckvorgang vorgesehenes Fluid aus einem Fluidvorratsbehälter (6) über eine Zuführungsleitung (14) einem Druckkopf (13) zugeführt wird, um von dem Druckkopf (13) auf eine Oberfläche aufgebracht werden zu können, wobei das Fluid in einem Reinigungskreislauf (2) durch eine Reinigungseinrichtung (8) gefördert wird und mit einer Verunreinigungsmesseinrichtung (11) eine Verunreinigungskenngröße einer Fluidprobenmenge in dem Reinigungskreislauf (2) ermittelt wird, wobei ein Druckvorgang, mit welchem das Fluid aus dem Druckkopf (13) ausgebracht wird, erst begonnen wird, nachdem die Verunreinigungskenngröße einen ersten Schwellenwert unterschritten hat, und **dadurch gekennzeichnet, dass** das durch den Reinigungskreislauf (2) strömende Fluid über die Zuführungsleitung (14), die aus dem Reinigungskreislauf (2) abzweigt und den Reinigungskreislauf (2) mit dem Druckkopf (13) verbindet, dem Druckkopf (13) zugeführt werden kann.

2. Verfahren nach Anspruch 1, **dadurch gekennzeichnet, dass** die für die Ermittlung der Verunreinigungskenngröße vorgesehene Fluidprobenmenge aus dem Reinigungskreislauf (2) abgezweigt, der Verunreinigungsmesseinrichtung (11) zugeführt und nach der Ermittlung der Verunreinigungskenngröße wieder in den Reinigungskreislauf (2) zurückgeführt wird.

3. Verfahren nach Anspruch 1 oder 2, **dadurch gekennzeichnet, dass** der Druckkopf (13) eine Rückführungsleitung (17) in den Reinigungskreislauf (2) aufweist und dass eine in den Druckkopf (13) geförderte Druckkopfreinigungsfluidmenge wieder aus dem Druckkopf (13) entnommen und in den Reinigungskreislauf (2) zurückgeführt wird.

4. Verfahren nach Anspruch 3, **dadurch gekennzeichnet, dass** mit der Verunreinigungsmesseinrichtung (11) eine Verunreinigungskenngröße der aus dem Druckkopf (13) rückgeführten Druckkopfreinigungsfluidmenge ermittelt wird und dass der Druckvorgang mit dem Druckkopf (13) erst begonnen wird, nachdem die Verunreinigungskenngröße einen zweiten Schwellenwert unterschreitet.

5. Verfahren nach Anspruch 4, **dadurch gekennzeichnet, dass** das Fluid erst dem Druckkopf (13) zugeführt wird, nachdem eine in dem Fluidreinigungsschritt ermittelte Verunreinigungskenngröße des in dem Reinigungskreislauf (2) geförderten Fluids einen dritten Schwellenwert unterschreitet.

6. Verfahren nach einem oder mehreren der vorangehenden Ansprüche, **dadurch gekennzeichnet, dass** in dem Fluidreinigungsschritt das Fluid durch mindestens einen Partikelfilter (10) und durch mindestens eine Entgasungseinrichtung (9) gefördert wird.

7. Verfahren nach einem oder mehreren der vorangehenden Ansprüche, **dadurch gekennzeichnet, dass** sich die Verunreinigungskenngröße aus einer der mehreren Partikelgehaltskenngrößen und aus einer oder mehreren Gasgehaltskenngrößen zusammensetzt, die jeweils mit der Verunreinigungsmesseinrichtung (11) erfasst werden.

8. Druckvorrichtung (1) mit einem Druckkopf (13) und mit einer Anschlusseinrichtung (12) für einen Fluidvorratsbehälter (6), die über eine Zuführungsleitung (14) mit dem Druckkopf (13) verbunden ist, sodass das Fluid aus dem Fluidvorratsbehälter (6) dem Druckkopf (13) zugeführt und von dem Druckkopf (13) auf eine Oberfläche aufgebracht werden kann, **dadurch gekennzeichnet, dass** die Anschlusseinrichtung (12) eine Fluidentnahmeeinrichtung und eine Fluidrückfülleinrichtung für den Fluidvorratsbehälter (6) aufweist, dass die Druckvorrichtung (1) einen aus Fluidleitungsabschnitten (3, 4, 5) gebildeten Reinigungskreislauf (2) mit einer Reinigungseinrichtung (8) und mit einer Verunreinigungsmesseinrichtung (11) aufweist, in welchem das über die Fluidentnahmeeinrichtung aus dem Fluidvorratsbehälter (6) entnommene Fluid gereinigt, eine Verunreinigungskenngröße einer Fluidprobenmenge in dem Reinigungskreislauf (6) ermittelt und das Fluid über die Fluidrückfülleinrichtung wieder dem Fluidvorratsbehälter (6) zugeführt werden kann, und dass die Zuführungsleitung (14) aus dem Reinigungskreislauf (2) abzweigt und den Reinigungskreislauf (2) mit dem Druckkopf (13) verbindet, so dass das durch den Reinigungskreislauf (2) strömende Fluid dem Druckkopf (13) zugeführt werden kann.

9. Druckvorrichtung (1) nach Anspruch 8, **dadurch gekennzeichnet, dass** eine Rückführungsleitung (17) den Druckkopf (13) mit dem Reinigungskreislauf (2) verbindet, so dass das dem Druckkopf (13) zugeführte Fluid den Druckkopf (13) durchströmen und wieder dem Reinigungskreislauf (2) zugeführt werden kann.

10. Druckvorrichtung (1) nach Anspruch 9, **dadurch gekennzeichnet, dass** die Rückführungsleitung (17) an dem Druckkopf (13) über eine Bypassleitung mit der Zuführungsleitung (14) verbunden ist.

11. Druckvorrichtung (1) nach Anspruch 9 oder 10, **dadurch gekennzeichnet, dass** die Rückführungsleitung (17) die Zuführungsleitung (14) mindestens längs eines Zuführungsleitungsabschnitts vollständig umgibt.

12. Druckvorrichtung (1) nach einem oder mehreren der Ansprüche 8 bis 11, **dadurch gekennzeichnet, dass** der Druckkopf (13) über einer zu bedruckenden Fläche verfahrbar ist und dass die Zuführungsleitung (14) und die Rückführungsleitung (17) mindestens längs eines Leitungsverfahrabschnitts (19) flexibel sind.

13. Druckvorrichtung (1) nach einem oder mehreren der Ansprüche 8 bis 12, **dadurch gekennzeichnet, dass** die Reinigungseinrichtung (8) mindestens eine Entgasungseinrichtung (9) und mindestens einen Partikelfilter (10) aufweist.

14. Druckvorrichtung (1) nach Anspruch 13, **dadurch gekennzeichnet, dass** in Strömungsrichtung mindestens ein erster Partikelfilter (10) vor und mindestens ein zweiter Partikelfilter (10) nach der Entgasungseinrichtung (9) angeordnet ist.

15. Druckvorrichtung (1) nach einem oder mehreren der Ansprüche 8 bis 14, **dadurch gekennzeichnet, dass** die Verunreinigungsmesseinrichtung (11) in Strömungsrichtung nach der Reinigungseinrichtung (8) angeordnet ist.

16. Druckvorrichtung (1) nach einem oder mehreren der Ansprüche 9 bis 15, **dadurch gekennzeichnet, dass** die Rückführungsleitung (17) in Strömungsrichtung vor der Verunreinigungsmesseinrichtung (11) in den Reinigungskreislauf mündet.

17. Druckvorrichtung (1) nach einem oder mehreren der Ansprüche 8 bis 16, **dadurch gekennzeichnet, dass** in dem Reinigungskreislauf (1) ein Bypassleitungsabschnitt (20) angeordnet ist, durch den das Fluid durch die Verunreinigungsmesseinrichtung (11) gefördert werden kann, so dass lediglich eine vorgebbare Fluidprobenmenge durch die Verunreinigungsmesseinrichtung (11) gefördert wird.

## Claims

1. Method for operating a printing device (1), in which a fluid intended for a printing operation is fed from a fluid storage container (6) via a feed line (14) to a print head (13) in order that it can be applied to a surface by the print head (13), where the fluid is conveyed through a purification device (8) in a purification circuit (2) and a contamination factor of a fluid sample in the purification circuit (2) is determined by means of a contamination measurement device (11), where a printing operation, by means of which the fluid is dispensed from the print head (13), is only begun after the contamination factor has fallen below a first threshold value, and **characterised in that** the fluid flowing through the purification circuit (2) can be fed to the print head (13) via the feed line (14), which branches off from the purification circuit (2) and connects the purification circuit (2) to the print head (13).

2. Method according to Claim 1, **characterised in that** the fluid sample intended for the determination of the contamination factor is diverted out of the purification circuit (2), fed to the contamination measurement device (11), and, after determination of the contamination factor, fed back into the purification circuit (2) again.

3. Method according to Claim 1 or 2, **characterised in that** the print head (13) has a return line (17) into the purification circuit (2) and **in that** an amount of print head cleaning fluid that has been conveyed into the print head (13) is withdrawn from the print head (13) again and fed back into the purification circuit (2).

4. Method according to Claim 3, **characterised in that** a contamination factor of the amount of print head cleaning fluid that has been fed back from the print head (13) is determined by means of the contamination measurement device (11) and **in that** the printing operation by means of the print head (13) is only begun after the contamination factor has fallen below a second threshold value.

5. Method according to Claim 4, **characterised in that** the fluid is only fed to the print head (13) after a contamination factor of the fluid conveyed in the purification circuit (2) determined in the fluid purification step has fallen below a third threshold value.

6. Method according to one or more of the preceding claims, **characterised in that**, in the fluid purification step, the fluid is conveyed through at least one particle filter (10) and through at least one degassing device (9).

7. Method according to one or more of the preceding claims, **characterised in that** the contamination factor is composed of one or more particle content factors and one or more gas content factors, which are in each case determined by means of the contamination measurement device (11).

8. Printing device (1) having a print head (13) and having a connector (12) for a fluid storage container (6), which is connected to the print head (13) via a feed line (14) so that the fluid can be fed out of the fluid storage container (6) to the print head (13) and applied to a surface by the print head (13), **characterised in that** the connector (12) has a fluid withdrawal device and a fluid refilling device for the fluid storage container (6), **in that** the printing device (1) has a purification circuit (2) which is formed from fluid line sections (3, 4, 5) and has a purification device (8) and a contamination measurement device (11), in which the fluid withdrawn from the fluid storage container (6) via the fluid withdrawal device can be purified, a contamination factor of a fluid sample in the purification circuit (6) can be determined and the fluid can be fed back to the fluid storage container (6) via the fluid refilling device, and **in that** the feed line (14) branches off from the purification circuit (2) and connects the purification circuit (2) to the print head (13) so that the fluid flowing through the purification circuit (2) can be fed to the print head (13).

9. Printing device (1) according to Claim 8, **characterised in that** a return line (17) connects the print head (13) to the purification circuit (2) so that the fluid fed to the print head (13) can flow through the print head (13) and be fed back to the purification circuit (2).

10. Printing device (1) according to Claim 9, **characterised in that** the return line (17) is connected to the feed line (14) via a bypass line at the print head (13).

11. Printing device (1) according to Claim 9 or 10, **characterised in that** the return line (17) completely surrounds the feed line (14) at least along a section of the feed line.

12. Printing device (1) according to one or more of Claims 8 to 11, **characterised in that** the print head (13) can be moved over an area to be printed and **in that** the feed line (14) and the return line (17) are flexible at least along a line movement section (19).

13. Printing device (1) according to one or more of Claims 8 to 12, **characterised in that** the purification device (8) has at least one de-gassing device (9) and at least one particle filter (10).

14. Printing device (1) according to Claim 13, **characterised in that** at least one first particle filter (10) is arranged in front of the degassing device (9) and at least one second particle filter (10) is arranged after the de-gassing device (9) in the flow direction.

15. Printing device (1) according to one or more of Claims 8 to 14, **characterised in that** the contamination measurement device (11) is arranged after the purification device (8) in the flow direction.

16. Printing device (1) according to one or more of Claims 9 to 15, **characterised in that** the return line (17) runs into the purification circuit in front of the contamination measurement device (11) in the flow direction.

17. Printing device (1) according to one or more of Claims 8 to 16, **characterised in that** a bypass line section (20), through which the fluid can be conveyed through the contamination measurement device (11) so that merely a pre-specifiable amount of fluid sample is conveyed through the contamination measurement device (11), is arranged in the purification circuit (1).

## Revendications

1. Procédé pour faire fonctionner un dispositif d'impression (1), dans lequel un fluide qui est destiné à une opération d'impression est alimenté depuis un conteneur de stockage de fluide (6) via une ligne d'alimentation (14) jusqu'à une tête d'impression (13) afin qu'il puisse être appliqué sur une surface par la tête d'impression (13), dans lequel le fluide est convoyé au travers d'un dispositif de purification (8) dans un circuit de purification (2) et un facteur de contamination d'un échantillon de fluide dans le circuit de purification (2) est déterminé au moyen d'un dispositif de mesure de contamination (11), dans lequel une opération d'impression, au moyen de laquelle le fluide est délivré depuis la tête d'impression (13), est démarrée seulement après que le facteur de contamination a chuté en-deçà d'une première valeur de seuil, et **caractérisé en ce que** le fluide qui s'écoule au travers du circuit de purification (2) peut être alimenté jusqu'à la tête d'impression (13) via la ligne d'alimentation (14), laquelle est dérivée à partir du circuit de purification (2) et connecte le circuit de purification (2) à la tête d'impression (13).

2. Procédé selon la revendication 1, **caractérisé en ce que** l'échantillon de fluide qui est destiné à la détermination du facteur de contamination est dérivé hors du circuit de purification (2), est alimenté sur le dispositif de mesure de contamination (11), et, après la détermination du facteur de contamination, est alimenté en retour à l'intérieur du circuit de purification (2) à nouveau.

3. Procédé selon la revendication 1 ou 2, **caractérisé en ce que** la tête d'impression (13) comporte une ligne de retour (17) à l'intérieur du circuit de purification (2) et **en ce qu'**une quantité de fluide de nettoyage de tête d'impression qui a été convoyée à l'intérieur de la tête d'impression (13) est retirée hors de la tête d'impression (13) à nouveau et est alimentée en retour à l'intérieur du circuit de purification (2).

4. Procédé selon la revendication 3, **caractérisé en ce qu'**un facteur de contamination de la quantité de fluide de nettoyage de tête d'impression qui a été alimentée en retour depuis la tête d'impression (13) est déterminé au moyen du dispositif de mesure de contamination (11) et **en ce que** l'opération d'impression au moyen de la tête d'impression (13) est démarrée seulement après que le facteur de contamination a chuté en-deçà d'une deuxième valeur de seuil.

5. Procédé selon la revendication 4, **caractérisé en ce que** le fluide est seulement alimenté jusqu'à la tête d'impression (13) après qu'un facteur de contamination du fluide qui est convoyé dans le circuit de purification (2) qui est déterminé au niveau de l'étape de purification de fluide a chuté en-deçà d'une troisième valeur de seuil.

6. Procédé selon une ou plusieurs des revendications précédentes, **caractérisé en ce que**, au niveau de l'étape de purification de fluide, le fluide est convoyé au travers d'au moins un filtre à particules (10) et au travers d'au moins un dispositif de dégazage (9).

7. Procédé selon une ou plusieurs des revendications précédentes, **caractérisé en ce que** le facteur de contamination est composé d'un ou de plusieurs facteur(s) de teneur en particules et d'un ou de plusieurs facteur(s) de teneur en gaz, lesquels sont dans chaque cas déterminés au moyen du dispositif de mesure de contamination (11).

8. Dispositif d'impression (1) comportant une tête d'impression (13) et comportant un connecteur (12) pour un conteneur de stockage de fluide (6), lequel est connecté à la tête d'impression (13) via une ligne d'alimentation (14) de telle sorte que le fluide puisse être alimenté hors du conteneur de stockage de fluide (6) jusqu'à la tête d'impression (13) et qu'il puisse être appliqué sur une surface par la tête d'impression (13), **caractérisé en ce que** le connecteur (12) comporte un dispositif de retrait de fluide et un dispositif de remplissage de fluide pour le conteneur de stockage de fluide (6), **en ce que** le dispositif d'impression (1) comporte un circuit de purification (2) qui est formé à partir de sections de ligne de fluide (3, 4, 5) et comporte un dispositif de purification (8) et un dispositif de mesure de contamination (11), dans lequel le fluide qui est retiré à partir du conteneur de stockage de fluide (6) via le dispositif de retrait de fluide peut être purifié, un facteur de contamination d'un échantillon de fluide dans le circuit de purification (6) peut être déterminé et le fluide peut être alimenté en retour sur le conteneur de stockage de fluide (6) via le dispositif de remplissage de fluide, et **en ce que** la ligne d'alimentation (14) est dérivée à partir du circuit de purification (2) et elle connecte le circuit de purification (2) à la tête d'impression (13) de telle sorte que le fluide qui s'écoule au travers du circuit de purification (2) puisse être alimenté sur la tête d'impression (13).

9. Dispositif d'impression (1) selon la revendication 8, **caractérisé en ce qu'**une ligne de retour (17) connecte la tête d'impression (13) au circuit de purification (2) de telle sorte que le fluide qui est alimenté sur la tête d'impression (13) puisse s'écouler au travers de la tête d'impression (13) et puisse être alimenté en retour sur le circuit de purification (2).

10. Dispositif d'impression (1) selon la revendication 9, **caractérisé en ce que** la ligne de retour (17) est connectée à la ligne d'alimentation (14) via une ligne de dérivation au niveau de la tête d'impression (13).

11. Dispositif d'impression (1) selon la revendication 9 ou 10, **caractérisé en ce que** la ligne de retour (17) entoure complètement la ligne d'alimentation (14) au moins le long d'une section de la ligne d'alimentation.

12. Dispositif d'impression (1) selon une ou plusieurs des revendications 8 à 11, **caractérisé en ce que** la tête d'impression (13) peut être déplacée au-dessus d'une zone qui doit être imprimée et **en ce que** la ligne d'alimentation (14) et la ligne de retour (17) sont flexibles au moins le long d'une section de déplacement de ligne (19).

13. Dispositif d'impression (1) selon une ou plusieurs des revendications 8 à 12, **caractérisé en ce que** le dispositif de purification (8) comporte au moins un dispositif de dégazage (9) et au moins un filtre à particules (10).

14. Dispositif d'impression (1) selon la revendication 13, **caractérisé en ce qu'**au moins un premier filtre à particules (10) est agencé à l'avant du dispositif de dégazage (9) et au moins un second filtre à particules (10) est agencé après le dispositif de dégazage (9) dans la direction d'écoulement.

15. Dispositif d'impression (1) selon une ou plusieurs des revendications 8 à 14, **caractérisé en ce que** le dispositif de mesure de contamination (11) est agencé après le dispositif de purification (8) dans la direction d'écoulement.

16. Dispositif d'impression (1) selon une ou plusieurs des revendications 9 à 15, **caractérisé en ce que** la ligne de retour (17) chemine à l'intérieur du circuit de purification à l'avant du dispositif de mesure de contamination (11) dans la direction d'écoulement.

17. Dispositif d'impression (1) selon une ou plusieurs des revendications 8 à 16, **caractérisé en ce qu'**une section de ligne de dérivation (20), au travers et au moyen de laquelle le fluide peut être convoyé au travers du dispositif de mesure de contamination (11) de telle sorte que simplement une quantité pouvant être pré-spécifiée d'échantillon de fluide soit convoyée au travers du dispositif de mesure de contamination (11), est agencée dans le circuit de purification (1).
